# DEMANDE DE BREVET EUROPEEN

(11) **EP 0 180 530 A1**
(43) Date de publication de la demande: **07.05.1986**
(21) Numéro de dépôt: 85420195.1
(22) Date de dépôt: 24.10.1985
(51) Int. Cl.: A47L 23/20, A43D 95/10, A47B 61/04, D06F 59/02

(54) **Installation pour le rangement et le séchage des chaussures**

(30) Priorité: 24.10.1984 FR 8416820
(71) Demandeur: Blanc, Roger, F-38730 Le Pin (FR); Kessler, Jean, F-38137 Paladru (FR)
(72) Inventeur: Blanc, Roger, F-38730 Le Pin (FR); Kessler, Jean, F-38137 Paladru (FR)
(74) Mandataire: Maureau, Bernard

(57) **Abrégé**

Cette installation est constituée par une enceinte sous la face supérieure de laquelle sont fixées une pluralité de glissières (3) qui servent chacune au support et à la translation d'une pluralité de tringles ou suspentes (1) supportant les chaussures et présentent, à partir de la face arrière de l'enceinte, une première zone (12) dans laquelle elles sont rectilignes et ont un écartement permettant le stockage des chaussures, puis une deuxième zone (13) dans laquelle elles vont par groupes en convergeant les unes vers les autres.

## Description

Il est des cas dans lesquels il importe d'accélérer le séchage des chaussures. Il en est ainsi notamment, par exemple, pour les chaussures de ski, plus particulièrement pour celles utilisées en location. Pour cette application particulière, il existe un type d'appareil conforme au brevet français N° 2.406.790 dans lequel les chaussures sont chacune portées par un tube incliné de bas en haut sur lequel la chaussure est engagée, tige en bas, et au travers duquel peut être amené un courant d'air chaud accélérant le séchage, l'ensemble des tubes de l'appareil étant porté par un seul et même caisson servant de bâti.

De tels appareils sont efficaces, mais nécessitent, pour leur utilisation, un emplacement de grande surface, et ce qu'ils soient ou non garnis de chaussures. Le volume du bâti-caisson est, en effet, immuable et, si ce bâti comporte des tubes-supports de chaussures sur ses deux faces, des espaces vides doivent être prévus de part et d'autre de l'appareil pour permettre l'accès à toutes les chaussures.

L'invention vise à remédier à cet inconvénient. Elle a pour objet une installation constituée par une enceinte sous la face supérieure de laquelle sont fixées une pluralité de glissières qui servent chacune au support et à la translation d'une pluralité de tringles ou suspentes supportant les chaussures et présentent, à partir de la face arrière de l'enceinte, une première zone dans laquelle elles sont rectilignes et ont un écartement permettant le stockage des chaussures, puis une deuxième zone dans laquelle elles vont en convergeant les unes vers les autres.

L'enceinte délimite ainsi deux zones : une première zone dans laquelle les suspentes d'une glissière sont écartées de celles de la ou des deux glissières voisines pour permettre le stockage des chaussures, en vue de leur séchage, et une deuxième zone destinée au stockage des suspentes qui sont dégarnies de chaussures et peuvent donc être rapprochées les unes des autres. Grâce à la direction convergente des glissières dans cette deuxième zone et grâce à leur répartition par groupes, les suspentes dégarnies de chaussures se trouvent ainsi rassemblées à l'entrée de l'installation, en formant des groupes qui sont écartés les uns des autres, ce qui facilite l'accès aux chaussures portées par les suspentes situées dans la zone arrière.

Des moyens de chauffage peuvent être prévus dans la première zone en vue d'accélérer le séchage des chaussures. Une séparation escamotable est alors interposée entre les deux zones. Cette séparation est constituée, par exemple, par un rideau à lamelles.

Diverses formes peuvent être adoptées pour la réalisation de l'enceinte proprement dite. C'est ainsi que :
- l'enceinte peut avoir une forme de parallélépipède rectangle, la première zone destinée au stockage et au séchage des chaussures étant celle arrière, et la deuxième zone destinée au stockage des suspentes dégarnies de chaussures étant celle avant ;
- l'enceinte peut avoir une forme générale cylindrique à axe vertical, comporter des glissières pour suspentes à direction radiale et délimiter trois zones concentriques : celle extérieure destinée au stockage et au séchage des chaussures, celle intermédiaire destinée à la manutention des chaussures, et celle intérieure destinée au stockage des suspentes dégarnies de chaussures, au moins un espace vide étant prévu dans la zone extérieure pour servir de couloir d'accès à la zone intermédiaire.

Quelle que soit la forme de l'enceinte, la même installation devant recevoir des chaussures de diverses pointures, des écartements différents sont donnés aux glissières qui correspondent alors chacune à une ou à quelques pointures déterminées.

Concernant les suspentes et leurs moyens de support des chaussures, divers agencements sont possibles.

Suivant une forme d'exécution, chaque suspente consiste en une tringle ou un tube comportant, sur toute sa hauteur, des orifices servant à l'accrochage, à hauteur réglable, de supports individuels pour chaussures, constitués par un fil métallique replié en épingle, pour former deux branches dont l'une est constamment en appui contre la suspente et dont l'autre, tendant à se rabattre élastiquement contre la première, reçoit la chaussure et la maintient plaquée contre la suspente.

Suivant une variante d'exécution, chaque suspente est constituée par un tube auquel se raccorde, par une articulation, un tube oblique recevant la chaussure, et le tube de suspente est alimenté en air chaud par une gaine qui est située sur la face inférieure, ou plancher, de l'installation, en dessous de la zone rectiligne de chaque glissière, et est raccordée à la source d'air chaud.

Des moyens sont d'ailleurs prévus pour permettre au tube de suspente de n'être en communication avec la gaine inférieure d'air chaud que lorsque la suspente occupe une position d'utilisation devant déterminer une position de séchage.

Suivant une forme d'exécution, la suspente est, à cet effet, librement articulée autour d'un axe horizontal transversal sur un chariot la supportant dans l'une des glissières supérieures de l'installation, et elle porte à son extrémité inférieure un patin articulé par lequel elle prend librement appui sur la gaine inférieure d'air chaud qui présente des ouvertures avec lesquelles communique le tube de suspente lorsqu'il est amené dans une position devant déterminer le séchage des chaussures, chacune de ces ouvertures étant équipée d'un clapet se fermant automatiquement lorsque, par déplacement de la suspente, cesse la communication entre le tube de suspente et la gaine.

L'invention' sera bien comprise, d'ailleurs, et ses avantages, ainsi que d'autres caractéristiques, ressortiront bien de la description qui suit, en référence au dessin schématique annexé, représentant, à titre d'exemple non limitatif, deux formes d'exécution de cette installation :
Figure 1 est une vue de face en élévation, illustrant une forme d'exécution d'une suspente entrant dans la constitution de cette installation,
Figure 2 est une vue schématique en plan par dessus d'une installation comportant de telles suspentes, l'installation étant représentée garnie de chaussures pour certaines suspentes, et plus ou moins dégarnie pour certaines autres,
Figure 3 est une vue schématique en plan par dessus d'une variante d'exécution de l'installation,
Figures 4 et 5 sont, à plus grande échelle, des vues en coupe verticale, respectivement transversale et longitudinale, d'une suspente dans le cas d'une variante d'exécution.

L'installation qui fait l'objet de l'invention comporte une pluralité de suspentes servant à l'accrochage des chaussures en position renversée. L'une de ces suspentes est représentée à la figure 1. Elle est constituée par une tringle verticale (1) qui, à son extrémité supérieure, est suspendue par un chariot (2) dans une glissière horizontale (3), fixée sous la face inférieure (4) de l'installation ; et par son extrémité inférieure, la suspente (l) est placée à l'intérieur d'une glissière (5) fixée sur la face inférieure (6) de l'installation, en dessous de la glissière supérieure (3). L'extrémité inférieure de la suspente peut librement se déplacer dans cette glissière inférieure (5).

Sur la plus grande partie de sa hauteur, cette suspente (1) comporte une pluralité d'orifices (7) destinés à la fixation des organes constituant les supports individuels des chaussures. Dans le cas représenté à la figure 1, chacun de ces organes est constitué par un fil d'acier replié sur lui-même à la manière d'une épingle, pour former deux branches, respectivement (8) et (9). Grâce à l'élasticité obtenue par repliement du fil, les deux branches (8) et (9) tendent à se rapprocher l'une contre l'autre, et grâce à leur fixation sur un support traversant l'un ou l'autre des orifices (7), les deux branches (8) et (9) tendent à s'appliquer élastiquement contre la suspente (1). Alors cependant que la branche (8) est constamment en appui contre la suspente (I), la branche (9) peut en être écartée élastiquement pour recevoir une chaussure (10).

^{:} Comme le montre la figure 1, le support de chaque chaussure n'occupe qu'un emplacement latéral très réduit, lorsqu'il est sans chaussures. Par contre, lorsqu'une chaussure (10) a été mise en place sur la branche (9) d'un support, cette chaussure et son support (9) débordent fortement latéralement par rapport à la tringle (1) de la suspente.

On conçoit dès lors que, si une installation comporte une pluralité de glissières supérieures (3), des écartements différents peuvent être donnés à ces glissières, en fonction des pointures des chaussures à sécher.

C'est donc ainsi que, comme le montre la figure 2, des écartements très différents ont été donnés de gauche à droite aux glissières (3) représentées de façon très schématique sur cette figure 2 dans laquelle les glissières situées dans la. partie gauche sont beaucoup plus rapprochées que celles situées dans la partie droite. Dans ces conditions, les glissières situées à gauche reçoivent des suspentes destinées à des chaussures dont les pointures vont, par exemple, de 24 à 37, alors que les suspentes de la partie médiane sont destinées à des chaussures dont les pointures vont de 38 à 43, et que les suspentes situées dans la partie droite sont destinées à des chaussures de grandes pointures, par exemple, 44 à 48.

Dans toutes les zones, l'écartement des glissières (3) est tel que lorsque les suspentes sont garnies de chaussures, il n'existe pratiquement pas d'espaces libres entre les chaussures portées par les suspentes d'une glissière et les chaussures portées par les suspentes de la glissière voisine.

On conçoît dès lors que l'accès aux chaussures portées par des suspentes serait difficile après qu'aient été dégarnies les suspentes placées en avant. En d'autres termes, ne seraient facilement accessibles que les suspentes placées en avant, c'est-à-dire la première suspente de chaque série de suspentes.

Il n'en est pas ainsi en réalité. Comme le montre en effet la figure 1 qui représente une forme d'exécution de l'installation, chaque glissière (3) se prolonge vers l'avant de façon telle que l'installation délimite deux zones, à savoir :
- une première zone désignée de façon générale par (12) ; cette zone est celle destinée au stockage des chaussures,
- et une deuxième zone désignée par (13) ; cette deuxième zone est destinée au rassemblement des suspentes lorsqu'elles ont été dégarnies de chaussures.

Les glissières (3) s'étendent sur toute la profondeur des deux zones (12) et (13) ; mais alors qu'elles sont parallèles entre elles dans la zone (12), les glissières (3) convergent par groupes les unes en direction des autres dans la zone (13). Dans la forme d'exécution représentée à la figure 2, le nombre de groupes est de trois. Dans le groupe de gauche, aboutissent quatre glissières (3) ; dans le groupe médian, aboutissent six glissières (3) ; et dans le groupe de droite, aboutissent trois glissières (3).

Lorsque les suspentes sont garnies de chaussures, elles sont rassemblées les unes derrière les autres dans les portions parallèles des glissières (3), à l'intérieur de la zone de stockage et de séchage (12).

Lorsqu'une paire de chaussures de telle ou telle pointure doit être prélevée, l'utilisateur accède à la suspente se trouvant en avant, dans la glissière correspondant à la pointure de chaussures choisies ; il prélève la paire de chaussures ; et après ce prélèvement, il tire la suspente vers l'avant jusqu'à ce qu'elle arrive à l'extrémité de la glissière dans la zone (13) ou jusqu'à ce qu'elle vienne en appui contre une autre suspente déjà dégarnie de ses chaussures.

Lorsqu'une suspente est dégarnie de chaussures, elle se trouve, en conséquence, stockée dans la zone (13), dans l'un ou l'autre des trois groupes dont il a été question plus haut ; et les suspentes vides ainsi stockées n'occupent qu'un faible encombrement latéral puisqu'elles sont dégarnies de chaussures et que les supports (9) des chaussures se trouvent rabattus contre les suspentes elles-mêmes ; et en raison de la direction convergente des glissières (3) dans la zone (13), les suspentes dégarnies de chaussures peuvent ainsi se rapprocher les unes des autres en donnant finalement lieu à un encombrement latéral très réduit. Il est donc possible d'accéder très facilement à la zone arrière (12) dans laquelle sont stockées les chaussures.

Pour favoriser le séchage des chaussures dans la zone (12), des moyens de séchage sont prévus ; et c'est ainsi que peut être envoyé dans la zone (12) un courant d'air chaud avantageusement ozonisé. Pour diminuer les pertes d'air chaud vers l'extérieur, un rideau à lamelles (14) est avantageusement prévu entre les zones (12) et (13) de l'instal-- / lation.

D'autres moyens peuvent évidemment être prévus pour accélérer le séchage des chaussures et réduire au minimum les pertes d'air chaud.

C'est ainsi que dans le cas de la forme d'exécution représentée aux figures 4 et 5, chacune des suspentes de l'installation est constituée par un tube (15) sur lequel sont raccordés des embouts tubulaires (16) destinés à servir chacun de support à une chaussure (17). Une articulation est prévue entre le tube (15) de la suspente et l'embout tubulaire (16) afin de permettre à cet embout d'être rabattu contre la suspente (15) lorsqu'il est dégarni de chaussures.

A sa partie supérieure, le tube de suspente (15) est monté, comme dans le cas précédent, par l'intermédiaire d'un chariot, dans une glissière horizontale supérieure. A sa partie inférieure, le tube de suspente (15) reçoit un patin (18) qui lui est articulé en (19). Ce patin entoure le tube (15) et est destiné à prendre librement appui, par un joint (20), sur la face supérieure d'une gaine (21) dans laquelle circule un courant d'air chaud avantageusement ozonisé. Dans la face supérieure de cette gaine, sont prévus des orifices (22) dont le nombre est égal à celui des suspentes devant être placées dans la zone de stockage (12). Lorsque la suspente (15) est en position d'utilisation, son extrémité inférieure pénètre dans la gaine (21), de telle sorte que l'intérieur de la chaussure (17) est alimenté en air chaud ; et dans cette position, l'extrémité inférieure de la suspente agit sur un volet (23) placé à l'intérieur de la gaine (21).

Ce volet (23) est destiné à fermer automatiquement, grâce à un ressort, l'ouverture (22) lorsque la suspente (15), après avoir été dégarnie de chaussures, passe de la zone de séchage (12) à la zone de stockage à vide (13).

Il suffit donc que la suspente (15) soit passée manuellement de la zone (12) à celle (13) ou vice-versa, pour que cesse ou pour que soit déclenchée son alimentation en air par un canal (21).

Quel que soit le mode de chauffage envisagé pour accélérer le séchage des chaussures, ou même en l'absence d'un chauffage, l'installation peut avoir une forme générale autre que celle précédemment décrite en référence à la figure 2.

C'est ainsi que la figure 3 représente une installation de forme générale cylindrique dans laquelle les glissières (3) s'étendent radialement et sont en conséquence plus écartées dans la zone extérieure que dans la zone centrale. Cette enceinte cylindrique est divisée en trois zones :
- une zone extérieure (25) qui est destinée au stockage et au séchage des chaussures et présente deux interruptions (26), entre lesquelles peut être aménagée une banque (29),
- une zone intérieure (27) qui, en raison du rapprochement des glissières (3), n'est utilisable qu'au stockage des suspentes dégarnies de chaussures,
- et une zone intermédiaire (28) à laquelle il est possible d'accéder par l'un ou l'autre des deux passages que constituent les deux interruptions de la zone extérieure (25) ; cette zone intermédiaire (28) joue le rôle de couloir de passage pour accéder aux suspentes et aux chaussures.

Quels que soient sa forme et l'agencement de ses suspentes, une installation conforme à l'invention permet, dans tous les cas, de sécher les chaussures dans les meilleures conditions d'efficacité, tout en permettant, d'une part, un stockage des chaussuress dans un emplacement de volume restreint, et tout en permettant, d'autre part, un accès facile aux chaussures.

Comme il va de soi, l'invention ne se limite pas à ses seules formes d'exécution qui ont été ci-dessus indiquées à titre d'exemple, elle en embrasse, au contraire, toutes les variantes.

## Revendications

1 - Installation pour le rangement et le séchage des chaussures, caractérisée en ce qu'elle est constituée par une enceinte sous la face supérieure (4) de laquelle sont fixées une pluralité de glissières (3) qui servent chacune au support et à la translation d'une pluralité de tringles ou suspentes (1, 15) supportant les chaussures et présentent, à partir de la face arrière de l'enceinte, une première zone (12) dans laquelle elles sont rectilignes et ont un écartement permettant le stockage des chaussures, puis une deuxième zone (13) dans laquelle elles vont par groupes en convergeant les unes vers les autres.

2 - Installation selon la revendication 1, caractérisée en ce qu'une séparation escamotable est interposée entre la première zone (12) et la deuxième zone (13).

3 - Installation selon les revendications 1 et 2, caractérisée en ce que la séparation escamotable est constituée par un rideau à lamelles (14).

4 - Installation selon les revendications 1 et 2, caractérisée en ce que l'enceinte possède une forme de parallélépipède rectangle, la première zone destinée au stockage et au séchage des chaussures étant celle arrière, et la deuxième zone destinée au stockage des suspentes dégarnies de chaussures étant celle avant.

5 - Installation selon les revendications 1 et 2, caractérisée en ce que l'enceinte possède une forme générale cylindrique à axe vertical, comporte des glissières (3) pour suspentes à direction radiale et délimite trois zones concentriques : celle extérieure (25) destinée au stockage et au séchage des chaussures, celle intermédiaire (28) destinée à la manutention des chaussures, et celle .intérieure (27) destinée au stockage des suspentes dégarnies de chaussures, au moins un espace vide (26) étant prévu dans la zone extérieure (25) pour servir de couloir d'accès à la zone intermédiaire.

6 - Installation selon l'une quelconque des revendications 1 à 5, caractérisée en ce que des écartements différents sont donnés aux glissières (3) qui correspondent alors chacune à une ou à quelques pointures déterminées de chaussures.

7 - Installation selon l'une quelconque des revendications 1 à 6, caractérisée en ce que chaque suspente consiste en une tringle ou un tube (1) comportant, sur toute sa hauteur, des orifices (7) servant à l'accrochage, à hauteur réglable, de supports individuels pour chaussures, constitués par un fil métallique replié en épingle, pour former deux branches (8, 9) dont l'une (8) est constamment en appui contre la suspente (1) et dont l'autre (9), tendant à se rabattre élastiquement contre la première, reçoît la chaussure (10) et la maintient plaquée contre la suspente.

8 - Installation selon l'une quelconque des revendications 1 à 6, caractérisée en ce que chaque suspente est constituée par un tube (15) auquel se raccorde, par une articulation, un tube oblique (16) recevant la chaussure (17), et le tube de suspente (15) est alimenté en air chaud par une gaine (21) qui est située sur la face inférieure, ou plancher, de l'installation, en dessous de la zone rectiligne de chaque glissière (3), et est raccordée à la source d'air chaud.

9 - Installation selon l'une quelconque des revendications 1 à 6 et 8, caractérisée en ce que des moyens sont prévus pour permettre au tube de suspente (15) de n'être en communication avec la gaine inférieure d'air chaud (21) que lorsque la suspente (15) occupe une position d'utilisation devant déterminer une position de séchage.

10 - Installation selon la revendication 7, caractérisée en ce que la suspente (15) est librement articulée autour d'un axe horizontal transversal sur un chariot la supportant, dans l'une des glissières supérieures de l'installation, et elle porte à son extrémité inférieure un patin articulé (18) par lequel elle prend librement appui sur la gaine inférieure d'air chaud (21) qui présente des ouvertures (22) avec lesquelles communique le tube de suspente lorsqu'il est amené dans une position devant déterminer le séchage des chaussures.

Il - Installation selon la revendication 10, caractérisée en ce que chacune des ouvertures (22) est équipée d'un clapet (23) se fermant automatiquement lorsque, par déplacement de la suspente, cesse la communication entre le tube de suspente et la gaine.
